# EUROPÄISCHE PATENTANMELDUNG

(11) **EP 2 156 762 A1**
(43) Veröffentlichungstag der Anmeldung: **24.02.2010**
(21) Anmeldenummer: 08014825.7
(22) Anmeldetag: 21.08.2008
(51) Int. Cl.: A43B 7/08, A43B 13/12, A43B 13/14, A43B 17/08

(54) **Schuhboden mit Luftventilation**

(71) Anmelder: Masai Marketing & Trading AG, 8590 Romanshorn (CH)
(72) Erfinder: Oberschneider, Hermann, 8590 Romanshorn (CH)
(74) Vertreter: Schaad, Balass, Menzl & Partner AG

(57) **Zusammenfassung**

Der Mittelsohlenkörper (10) weist im Fersenbereich (16) Lufteintrittöffnungen 22 sowie im Mittelfussbereich (24) und/oder Ballen-Zehenbereich (26) Luftaustrittöffnungen (28) auf. Die Lufteintrittöffnungen (22) sind mit den Luftaustrittöffnungen (28) über einen Ventilationskanal (30) verbunden. Dieser ist mittels einer unter Belastung beim Gehen elastisch in Richtung auf die Laufsohle hin nachgiebigen Abdeckung überdeckt. Beim Gehen mit einem derartigen Schuhboden wird in Folge des Abrollens eine Luftventilation erzwungen und somit Wärme aus dem Schuhboden abgeführt.

## Beschreibung

Die vorliegende Erfindung betrifft einen Schuhboden gemäss dem Oberbegriff des Patenanspruchs 1 sowie ein Gehgerät mit einem Schuhboden gemäss Anspruch 13.

Eine spezielle Schuhbodenkonstruktion für Gehgeräte ist unter dem Namen "Masai Barefoot Technology", kurz MBT genannt, und auch unter dem Label Swiss Masai bekannt. Kennzeichnend für die MBT ist eine konvex in Laufrichtung abgerundete Sohlenform mit einem eingefügten Fersenweichteil, dem sogenannten "Masai-Sensor". Die Mittelsohle weist ein in sie integriertes Verstärkelement - "Shank" genannt - auf, welches die Mittelsohle derart verstärkt, dass sie auch in ihrem oberhalb des Fersenweichteils befindenden Abschnitt im Wesentlichen biegesteif ist. Bedingt durch die dadurch absichtlich weich und destabilisierend gemachte Schuhbodenkonstruktion des MBT-Gehgeräts verliert der Fuss den für die physiologische Fortbewegung kennzeichnenden Halt und Stütze. Dies wirkt sich auf grössere Teile der Halte- und Stützmuskulatur aus, weil der Körper jetzt aktiv im Gleichgewicht gehalten werden muss. Aufgrund dieser ständig erforderlichen minimalen Ausgleichsbewegungen und Anpassungen der Fussmuskulatur auf der Suche nach einem sicheren Stand wird durch das Tragen von MBT-Gehgeräten eine Art permanentes Koordinationstraining absolviert und werden zusätzliche Teile der Skelettmuskulatur beansprucht. Insbesondere werden vernachlässigte Muskeln trainiert, die Haltung und das Gangbild verbessert sowie der Körper gestrafft und geformt. Weiter kann das Tragen von MBT-Gehgeräten bei Rücken-, Hüft-, Bein- und Fussbeschwerden, bei Gelenk-, Muskel-, Bänder- und Sehnenverletzungen helfen, sowie Hüft- und Kniegelenke entlasten. Einerseits führt das MBT-Gehgerät zu einer stärkeren Durchblutung und somit Erwärmung des Fusses und andererseits weist der Schuhboden eine erhebliche Dicke mit entsprechend guten thermischen Isolationseigenschaften aus. Es ist deshalb ein Bedürfnis, einen Schuhboden zu schaffen, welche befähigt ist, verbessert Wärme abzuführen.

Dasselbe Bedürfnis besteht auch bei Schuhböden anderer Konstruktion, insbesondere bei Schuhböden für Sportschuhe. So weisen beispielsweise Schuhe der "ClimaCool"-Serie der Firma Adidas Luftöffnungen an der Sohle auf.

Es ist eine Aufgabe der vorliegenden Erfindung, einen Schuhboden mit verbesserten Wärmeabführeigenschaften zu schaffen.

Diese Aufgabe wird mit einem Schuhboden gelöst, welcher die Merkmale des Patentanspruchs 1 aufweist.

Ein Mittelsohlenkörper weist im Fersenbereich wenigstens eine Lufteintrittöffnung, sowie im Mittelfussbereich und/oder im Ballen-Zehenbereich Luftaustrittöffnungen auf. Die Lufteintrittöffnung und die Luftaustrittöffnungen sind mittels eines Ventilationskanals miteinander verbunden. Dieser ist auf der der Laufsohle abgewandten Seite des Mittelsohlenkörpers - auf dessen Oberseite - mit einer Abdeckung überdeckt. Diese ist unter der Belastung beim Gehen elastisch, in Richtung zur Laufsohle hin, nachgiebig. Da die Abdeckung elastisch ist, geht sie bei Entlastung wieder in ihre ursprüngliche Form zurück.

Durch die Abrollbewegung beim Gehen erfolgt somit zwangsweise ein stetiger Luftaustausch im Schuhboden, was zu verbesserter Wärmeabgabe führt. Die damit erzwungene Luft-Ventilation bewirkt, dass Luft durch die Lufteintrittöffnung in den Schuhboden eintritt und bei den Luftaustrittöffnungen wieder austritt, was einer Aufstauung erwärmter Luft unter dem Fuss entgegenwirkt.

Durch die Kompression des Sohlenbodens, beziehungsweise dessen Abdeckung beim Aufsetzen der Ferse wird die erwärmte Luft im Ventilationskanal, entsprechend der nachfolgenden Abrollbewegung, durch die Luftaustrittöffnungen gepresst. Im Zuge der Abrollbewegung wird der Fersenbereich entlastet, was zum Einsaugen von Frischluft durch die Lufteintrittöffnung in den Ventilationskanal führt. Eine für dieses rein mechanische Prinzip optimale Abrollbewegung und damit einhergehende optimale Luftventilation wird mit Schuhböden gemäss Anspruch 9 erzielt. Mit herkömmlichen Schuhböden dürfte eine derart effiziente Luft-Ventilation nicht erzielbar sein.

Weitere bevorzugte Ausführungsformen des erfindungsgemässen Schuhbodens sind in den weiteren abhängigen Patentansprüchen angegeben.

Die Erfindung wird anhand in der Zeichnung dargestellter Ausführungsbeispielen näher erläutert. Es zeigen rein schematisch:
- Fig. 1: in Aufsicht einen Mittelsohlenkörper eines erfindungsgemässen Schuhbodens mit zwei Lufteintrittsöffnungen im Fersenbereich, welche über einen Ventilationskanal mit innenseitigen und aussenseitigen Luftaustrittöffnungen im Mittelfussbereich sowie im Ballen-Zehenbereich strömungsverbunden sind;
- Fig. 2: in Seitenansicht einen erfindungsgemässen Schuhboden mit am Mittelsohlenkörper ausgebildeten Lufteintrittöffnungen sowie Luftaustrittöffnungen, welche sich in Richtung zur Laufsohle hin erstrecken, wobei der Mittelsohlenkörper eine Fersenausnehmung aufweist, in welcher ein Fersenweichteil angeordnet ist;
- Fig. 3: ebenfalls in Seitenansicht eine weitere Ausführungsform eines erfindungsgemässen Schuhbodens, ebenfalls mit einem in einer Fersenausnehmung des Mittelsohlenkörpers angeordneten Fersenweichteils und Lufteintritt- sowie Luftaustrittöffnungen, welche jedoch in einem oben liegenden Randbereich des Mittelsohlenkörpers angeordnet sind;
- Fig. 4: in perspektivischer Darstellung eine bevorzugte Ausführungsform einer Abdeckung für den Ventilationskanal mit einer luftdurchlässigen Trägerschicht und von dieser abstehenden, doppelkegelförmigen, elastischen Stützelementen;
- Fig. 5: in gleicher Darstellung wie Fig. 4 eine weitere bevorzugte Ausführungsform der Abdeckung, welche ebenfalls eine luftdurchlässige Trägerschicht aufweist, von der jedoch elastisch verformbare wellenförmige Stützbänder abstehen;
- Fig. 6: in gleicher Darstellung wie Fig. 4 und 5 eine weitere besonders bevorzugte Ausführungsform der Abdeckung mit einer luftdurchlässigen Trägerschicht und einer als Abstandsgewirke ausgebildeten Stützschicht;
- Fig. 7: in Explosionsdarstellung eine mögliche Ausführungsform des Schuhbodens gemäss Fig. 2;
- Fig. 8: in Seitenansicht eine weitere mögliche Ausführungsform des Schuhbodens gemäss Fig. 2;
- Fig. 9: in Draufsicht den Schuhboden gemäss Fig. 8, wobei der Mittelsohlenkörper durchsichtig und der Ventilationskanal in Graufärbung dargestellt sind; und
- Fig. 10: in perspektivischer Darstellung ein Verstärkungselement der Ausführungsform gemäss den Fig. 8 und 9.

Fig. 1 zeigt in Draufsicht einen Mittelsohlenkörper 10 einer Mittelsohle 12. Er weist in einem, in Laufrichtung L gesehen, hinteren Abschnitt 14 eines Fersenbereichs 16 sowohl auf der Schuhbodeninnenseite 18 als auch auf der Schuhbodenaussenseite 20 je eine Lufteintrittöffnung 22 auf. Unter Schuhbodeninnenseite 18 ist die dem andern Schuhboden eines Paars zugewandte Seite und mit Schuhbodenaussenseite 20 die davon abgewandte Seite des Schuhbodens zu verstehen.

Weiter weist der Mittelsohlenkörper 10 in einem Mittelfussbereich 24 und in einem Ballen-Zehenbereich 26, sowohl schuhbodeninnenseitig als auch schuhbodenaussenseitig je fünf Luftaustrittöffnungen 28 auf. In Laufrichtung L gesehen schliessen der Mittelfussbereich 24 an den Fersenbereich 16 und der Ballen-Zehenbereich 26 an den Mittelfussbereich 24 an, wobei sich jeder dieser Bereiche etwa über einem Drittel der Länge des Schuhbodens erstreckt.

Die Lufteintrittöffnungen 24 und die Luftaustrittöffnungen 28 sind über einen durch eine Vertiefung im Mittelsohlenkörper 10 gebildeten Ventilationskanal 30 miteinander verbunden. Dieser weist im Fersenbereich 16 einen Fersenabschnitt 32 mit zwei V-förmig angeordneten Schenkel 34 auf. Jeder dieser Schenkel 34 führt zu einer der beiden Lufteintrittöffnungen 22. Anschliessend an den Fersenabschnitt 32 weist der Ventilationskanal 30 einen Verteilerabschnitt 36 auf, dessen mit den Schenkeln 34 des Fersenabschnitts 32 strömungsverbundener Kanalstammabschnitt 38, in Schuhlängsrichtung S, bis zum Ballen-Zehenbereich 26 verläuft. In Richtung rechtwinklig zur Schuhlängsrichtung S gesehen ist der Kanalstammabschnitt 38 bezüglich der Schuhlängsmitte in Richtung gegen die Schuhbodeninnenseite 18 versetzt, um unterhalb des Innenspanns zu verlaufen.

Vom Kanalstammabschnitt 38 zweigen beidseitig Kanalastabschnitte 40 ab, wobei jeder dieser Kanalastabschnitte 40 zu einer der Luftaustrittöffnungen 28 verläuft.

Sowohl die Lufteintrittöffnungen 22 als auch die Luftaustrittöffnungen 28 weisen eine Breite von vorzugsweise mindestens 4mm und eine Länge auf, welche vorzugsweise wenigstens doppelt so gross ist wie die genannte Breite. Entsprechend weist auch der Ventilationskanal 30, in einer Richtung rechtwinklig zur oben liegenden, fussbettseitigen Oberfläche 42 des Mittelsohlenkörpers 10 gemessen, bezüglich dieser eine Tiefe von vorzugsweise mindestens 4mm auf. Die Breite des Ventilationskanals 30 ist in bevorzugter Weise überall grösser als die Tiefe, vorzugsweise mindestens doppelt so gross.

Auf der Seite der Oberfläche 42 ist der Ventilationskanal 30 von einer elastisch nachgiebigen Abdeckung 52 überdeckt, welche in Fig. 1 nicht gezeigt ist, zu welcher jedoch bevorzugte Ausführungsformen im Zusammenhang mit den Figuren 4 - 6 beschrieben sind.

Fig. 2 zeigt in Seitenansicht eine Mittelsohle 12 des Schuhbodens, deren Mittelsohlenkörper 10 im hinteren Abschnitt 14 des Fersenbereichs 16 - beidseitig je - eine Lufteintrittöffnung 22 sowie im Mittelfussbereich 24 und Ballen-Zehenbereich 26 total 4 Luftaustrittöffnungen 28 aufweist, welche in Schuhlängsrichtung S aufeinanderfolgend hintereinander und in Folge ihrer Schrägstellung und Länge sich schuppenartig überlappend angeordnet sind. Die Lufteintrittöffnung 22 und die Luftaustrittöffnungen 28 sind mit einem Ventilationskanal 30 entsprechend Fig. 1 miteinander strömungsverbunden; dieser weist beidseitig vier Kanalastabschnitt 40 auf.

Der Mittelsohlenkörper 10 weist auf seiner Unterseite, welche einer Laufsohle 44 zugewandt ist, eine Fersenausnehmung 46 auf, in welcher ein Fersenweichteil 48 angeordnet ist. Dieser erstreckt sich, in Schuhlängsrichtung S gesehen, vom hinteren Abschnitt 14 des Fersenbereichs 16 bis etwa in die Mitte der Mittelsohle 12 und verläuft über die gesamte Breite der Mittelsohle 12 mit einem wenigsten annähernd konstanten Querschnitt in der Form einer konvex-konvexen Linse. Das Fersenweichteil 48 und der Mittelsohlenkörper 10 halten die Laufsohle - im unbelasteten Zustand - in einer kontinuierlich konvex in Schuhbodenlängsrichtung S abgerundeter Form, wie dies von MBT-Gehgeräten allgemein bekannt ist. Das Fersenweichteil 48 hat eine grösste Dicke von ca. 20mm. Entsprechend betrifft die grösste Dicke des Mittelsohlenkörpers 10 etwa 30mm.

An dieser Stelle sei erwähnt, dass der Mittelsohlenkörper 10 einen umlaufenden Wulst 50 aufweist, welcher gegenüber der Oberfläche 42 in Richtung gegen oben absteht. Dieser dient einerseits zur Befestigung der Mittelsohle 12 an einem Schaft 56 und andererseits ist in der von der Oberfläche 42 und dem Wulst 50 begrenzten Vertiefung die oben genannte Abdeckung 52 angeordnet.

Das Fersenweichteil ist vorzugsweise aus einem offenporigen Polyurethan-Elastomer-Schaum (PUR Shore 30 C) und der Mittelsohlenkörper 10 aus einem Polyurethan-Elastomer (PUR Shore 58 C) oder einem Ethylenvinylacetat (EVA) hergestellt; dies gilt für alle gezeigten Ausführungsformen.

Fig. 3 zeigt eine Mittelsohle 12 des Schuhbodens, welche gleich ausgebildet ist wie diejenige gemäss Fig. 2, wobei nun jedoch die Lufteintrittöffnungen 22 und die Luftaustrittöffnungen 28 oval ausgebildet sind und in einer Reihe hintereinander in einem oben liegenden Randbereich des Mittelsohlenkörpers 10 verlaufen. Auch hier sind die Lufteintrittöffnungen 22 und die Luftaustrittöffnungen 28 über einen entsprechenden Ventilationskanal 30 miteinander verbunden.

Die elastisch verformbare Abdeckung 52 für den Ventilationskanal 30 ist vorzugsweise durch eine Innensohle 54 gebildet, welche auf die oben liegende Oberfläche 42 des Mittelsohlenkörpers 10 aufgelegt ist und allseitig bis zum Wulst 50 bzw. dem am Mittelsohlenkörper 10 befestigten und am Wulst 50 anliegenden Schaft sich erstreckt.

Die in Fig. 4 gezeigte Ausführungsform der Innensohle 54 weist eine oben liegende, luftdurchlässige Trägerschicht 58 auf, von welcher in Richtung gegen unten, im eingebauten Zustand auf den Mittelsohlenkörper 10 zu, in einem Raster und in einem Abstand zueinander angeordnete Stützelemente 60 abstehen. Diese sind in bevorzugter Weise doppelkegelförmig ausgebildet und aus einem elastischen Kunststoff gefertigt. Sie passen sich damit in ihrer Länge optimal an die Vertiefungen im Mittelsohlenkörper 10 an. Im eingebauten Zustand liegen sie mit ihrem freien Ende auf dem Mittelsohlenkörper 10 auf.

Eine weitere Ausbildungsform der Innensohle 54 ist in Fig. 5 dargestellt. Sie weist ebenfalls eine oben liegende, luftdurchlässige Trägerschicht 58 auf. Von dieser stehen in Richtung gegen unten wellenförmig geformte, elastisch verformbare Stützbänder 62 ab. Diese verlaufen vorzugsweise in zur Trägerschicht 58 rechtwinklig und zueinander parallel verlaufenden Ebenen. Im eingebauten Zustand liegen die Stützbänder 62 mit der Trägerschicht 58 abgewandten Wellenbergen am Mittelsohlenkörper 10 auf.

Die Stützelemente 60 beziehungsweise die Stützbänder 62 bilden somit eine elastisch nachgiebige Stützschicht 64 für die Trägerschicht 58.

Bei der in Fig. 6 gezeigten, besonders bevorzugten Ausführungsform der Innensohle 54 ist die Stützschicht 64 als Abstandsgewirke 66 ausgeführt. Die Oberseite bildet die luftdurchlässige Trägerschicht 58 und von dieser verlaufen in Richtung gegen unten elastisch verformbare Polfäden, auch Abstandsfäden genannt. Gewirke dieser Art werden beispielsweise von der Firma Müller Textil GmbH, Wiehl-Drabenderhöhe (DE) hergestellt und unter dem Namen "3mesh" vermarktet. Mögliche Ausführungsformen des Abstandsgewirkes 66 sind beispielweise in EP 1 775 362 A und EP 1 860 218 A offenbart.

In der Figur 7 ist, in perspektivischer Explosionsdarstellung, eine bevorzugte Ausführungsform des Schuhbodens gemäss Fig. 2 gezeigt. Der Mittelsohlenkörper 10 ist mit der Fersenausnehmung 46 versehen. Das Fersenweichteil 48 wird in die Fersenausnehmung 46, im vorliegenden Fall raumfüllend, eingesetzt. Die Laufsohle 44 wird, wie von MBT-Gehgeräten her bekannt, am Mittelsohlenkörper 10 und Fersenweichteil 48 befestigt, wodurch sie in der konvexen Form gehalten ist, vergleiche Fig. 2 und 3. Sie besteht beispielsweise aus Gummi und weist eine Shorehärte A 55 - 65 auf.

Ein Ventilationseinsatzelement 68, welches in der Fig. 7 vom Mittelsohlenkörper 10 losgelöst dargestellt ist, ist jedoch in diesen integriert. In Draufsicht gesehen, weist das Ventilationseinsatzelement 68 eine U-Form auf, wobei die beiden parallelen Schenkel 70, 70' in Schuhbodenlängsrichtung S verlaufen und an ihrem, in Laufrichtung L gesehen, hinteren Ende über einen Bogenabschnitt 72 miteinander verbunden sind. Die beiden Schenkel 70, 70' sowie der Bogenabschnitt 72 sind durch eine im Querschnitt U-förmige Kanalwand 74 gebildet, wobei diese Kanalwand 74 im Bereicht der Schenkel 70, 70' je einen Kanalstammabschnitt 38' begrenzt. Die Schenkel 70,70' und der Bogenabschnitt 72 sind in Richtung gegen oben auf der der Laufsohle 44 abgewandten Seite offen. Die Kanalwand 74 bildet einen Bodenteil 76 sowie einen inneren Wandteil 78 und einen äusseren Wandteil 80, wobei diese beiden Wandteile 78, 80 vom Bodenteil 76 in Richtung gegen oben abstehen. Der freiliegende obere Rand der Wandteile 78, 80 fluchtet, im integrierten Zustand des Ventilationseinsatzelements 68, mit der oben liegenden Oberfläche 42 des Mittelsohlenkörpers 10. Im Fersenbereich 16 beträgt die Tiefe des U-förmigen Querschnitts, gemessen vom freien Rand der Wandteile 78, 80 bis zum Bodenteil 76, vorzugsweise mindestens 4mm. Weiter sind die Wandteile 78, 80 vorzugsweise um mindestens 8mm voneinander beabstandet. Im Mittelfussbereich 24 nimmt die genannte Tiefe entsprechend der Form der Fersenausnehmung 46 zu und dann, in Richtung zum in Laufrichtung L vorderen Ende hin, kontinuierlich ab.

Im Bogenabschnitt 72, welcher im integrierten Zustand im hinteren Abschnitt 14 des Fersenbereichs 16 zu liegen kommt, stehen vom äusseren Wandteil 80 in Richtung gegen die Schuhbodeninnenseite 18 und in Richtung gegen die Schuhbodenaussenseite 20 je ein Lufteintrittrohrstummel 82 ab. Diese sind mit dem Kanalstammabschnitten 38' strömungsverbunden und ihre aussen liegenden freien Enden bilden die Lufteintrittöffnungen 22.

Entsprechend stehen im Mittelfussbereich 24 und Ballen-Zehenbereich 26 vom äusseren Wandteil 80, in Richtung gegen aussen, Luftaustrittrohrstummel 84 ab. Auch diese sind mit dem zugeordneten Kanalstammabschnitt 38' strömungsverbunden, bilden die Kanalastabschnitte 40 und mit ihren freien Enden die Luftaustrittöffnungen 28.

Das Ventilationseinsatzelement 68 wird in bevorzugter Weise aus TPU Shore 85 A im Spritzgiessverfahren herstellt.

Fig. 7 zeigt weiter ein Verstärkungselement 86, welches wenigstens im Fersenbereich 16 und Mittelfussbereich 24 eine derartige Stabilität aufweist, dass die Mittelsohle 12 in ihrem oberhalb des Fersenweichteils 48 sich befindenden Abschnitt, bezüglich Belastungen während des Stehens und Gehens, wenigstens annähernd biegesteif ist. Im in den Mittelsohlenkörper 10 integrierten Zustand ist das Verstärkungselement 86 vom Ventilationseinsatzelement 68 umgriffen. Das Verstärkungselement 68 befindet sich somit, in Richtung rechtwinklig zur Schuhbodenlängsrichtung S gesehen, in einem Mittelbereich des Mittelsohlenkörpers 10, wobei in Richtung gegen die Schuhbodeninnenseite 18 als auch in Richtung gegen die Schuhbodenaussenseite 20 je einer der beiden Kanalstammabschnitte 38' angeordnet ist.

Das Verstärkungselement 86, welches ebenfalls vorzugsweise im Spritzgiessverfahren hergestellt ist, weist einen oben liegenden, zungenförmigen, plattenartigen Tragteil 88 und einen von diesem, in Richtung gegen unten vorstehenden, V-förmigen Stützteil 90 auf. Sowohl das Tragteil 88 als auch das Stützteil 90 sind doppelwandig ausgebildet, wobei die beiden Wände jeweils über Rippen 92 miteinander fest verbunden sind. Das Tragteil 82 liegt im in den Mittelsohlenkörper 10 integrierten Zustand nahe bei der Oberfläche 42, wie dies der Mittelsohlenkörper 10 in Fig. 7 andeutet; hier ist das Verstärkungselement 86 bereits im Mittelsohlenkörper 10 integriert. Es erstreckt sich zwischen den beiden Schenkeln 70, 70' vom inneren Wandteil 78 im Bogenabschnitt 72 in Laufrichtung L gegen vorne bis in einen vorderen Abschnitt des Ballen-Zehenbereichs 26. In bevorzugter Weise ist das Verstärkungselement 86 im Fersenbereich 16 und Mittelfussbereich 24 steif ausgebildet und beispielsweise aus Nylon 12 hergestellt, während es im Ballen-Zehenbereich 26 flexibel ausgebildet sein kann und beispielsweise aus TPU besteht.

Das Stützteil 90 ist ebenfalls stabil ausgebildet, wobei der, in Laufrichtung L gesehen, hintere Schenkel 90' des Stützteils 90 entsprechend der Fersenausnehmung 46 geformt ist und sich dieser hintere Schenkel 90' mit dem vorderen Schenkel 90" beim, in Laufrichtung L gesehen, vorderen Ende der Fersenausnehmung 46 treffen und dort eine Kippkante 94 bilden.

Das vorgefertigte Verstärkungselement 86 und das vorgefertigte Ventilationseinsatzelement 86 können in eine Kavität einer Spritzgussform für das Spritzen des Mittelsohlenkörpers 10 eingelegt werden, wobei nach dem Schliessen der Form, beispielsweise PUR Schor 58 C zum Giessen des Mittelsohlenkörpers 10 eingespritzt wird. Dabei kann das Spritzgusswerkzeug Stützrippen für die Kanalwand 74 und in die Lufteintrittrohrstummel 82 sowie Luftaustrittrohrstummel 84 eingreifende Schieber aufweisen, um ein Zusammendrücken des Ventilationseinsatzelements 86 beim Spritzgiessen des Mittelsohlenkörpers 10 zu verhindern.

In Folge der Explosionsdarstellung weist der in der Fig. 7 gezeigte Mittelsohlenkörper 10 zum Ventilationseinsatzelement 68 gegen gleich geformte Vertiefungen und Durchlässe auf.

Weiter zeigt Fig. 7 die die Abdeckung 52 bildende Innensohle 54, welche auf die vom Mittelsohlenkörper 10, allenfalls dem Verstärkungselement 86 und der freiliegenden Stirnseite des äusseren Wandteils 80 und inneren Wandteils 78 gebildeten Oberfläche 42 auf.

Umfangsseitig wird die Innensohle 54 vom relativ hoch ausgebildeten Wulst 50 umgriffen. In bevorzugter Weise ist die Trägerschicht 58 der Innensohle 54 fussbettartig ausgebildet und ist der Dicke der Stützschicht 64 entsprechend angepasst. Weiter weist die Oberfläche 42 zwischen dem äusseren Wandteil 80 und dem Wulst 50 sowohl auf der Schuhbodeninnenseite 80 als auch auf der Schuhbodenseite 20 einen kontinuierlichen bandartigen Oberflächeteil 42' auf, so dass die Stützschicht 64 umlaufend entlang des Wulstes 50 über dem Verstärkungselement 86 einem breiten Mittelabschnitt über die gesamte Länge des Mittelsohlenkörpers 10 abgestützt ist.

Die Fig. 8 und 9 zeigen eine weitere mögliche Ausführungsform des Verstärkungselements 86 für eine Mittelsohle 12 gemäss den Fig. 2 oder 3, welche mit einem Ventilationskanal 30 entsprechend Fig. 1 ausgebildet ist. In Fig. 10 ist das Verstärkungselement 86 perspektivisch schräg von oben dargestellt. Seine Aufgabe ist genau dieselbe, wie weiter oben im Zusammenhang mit der Ausführungsform gemäss Fig. 7 beschrieben und von MBT-Gehgeräten her bekannt. In den Fig. 8 und 9 sind die Umrisse der Mittelsohle 12 angedeutet und das Verstärkungselement 86 dunkel eingefärbt.

Im Fersenbereich 16 verläuft das flächige Verstärkungselement 86 im Mittelsohlenkörper 10 entlang der Fersenausnehmung 46 und im Mittelfussbereich 24 sowie in einem, in Laufrichtung L gesehen, hinteren Abschnitt des Ballen-Zehenbereichs 26 im Innern des Mittelsohlenkörpers 10 in einem Abstand unterhalb des Ventilationskanals 30. Da die Wandstärke des Mittelsohlenkörpers 10 zwischen der Fersenausnehmung 46 und der Oberfläche 42 im Fersenbereich 16 viel kleiner ist als im Mittelfussbereich 24 und Ballen-Zehenbereich 26 könnte der Einsatz des aus MBT-Gehgeräten bekannten Verstärkungselements 86 zu einer ungenügender Tiefe des Ventilationskanals 30 im Fersenabschnitt 32 führen. Dies geht besonders deutlich aus Fig. 9 hervor, wo der Ventilationskanal 30 grau eingefärbt gezeigt ist. Um dem genannten Nachteil entgegen zu wirken, weist das Verstärkungselement 86 im Fersenbereich 16 eine dem Fersenabschnitt 32 entsprechende, in der Aufsicht V-förmige kanalartige Ausnehmung 96 auf. Um die notwendige Biegesteifigkeit des Verstärkungselements 86 trotzdem zu gewährleisten, kann dieses beispielsweise entlang den die Durchlässe 98 voneinander trennenden Stegen 100 auf der Unterseite verlaufende Stützrippen aufweisen. Selbst wenn diese in den Fersenweichteil 48 vorstehen, wird in Folge ihrer geringen Höhe das Verhalten des Schuhbodens bzw. dessen Eigenschaften nicht verändert. Es ist auch möglich, das Vertiefungselement 86 im Fersenbereich 16 aus einem stabileren Material auszubilden.

Bei einem Schuhboden gemäss Fig. 7 ist es denkbar, kein Ventilationseinsatzelement 68 zu verwenden, sondern die Vertiefung zur Bildung der Kanalstammabschnitte 38' und deren Verbindung im Bogenabschnitt 72 durch eine Rippe aus Spritzgiesswerkzeug, und die Kanalastabschnitte mittels Schiebern direkt am Mittelsohlenkörper 10 auszuformen.

Beim Gehen mit einem in den Figuren gezeigten und oben beschriebenen Schuhboden wird beim Auftreten mit dem Fersenbereich 16 einerseits das Fersenweichteil 48 zusammengedrückt, was Schläge auf den Körper des Benutztes stark reduziert, und andererseits auch die Abdeckung 52 im Fersenbereich 16 in Richtung auf den Mittelsohlenkörper 10 zu deformiert. Dies führt zu einer örtlichen Verengung des von der Mittelsohle 10 und der Abdeckung 52 bzw. dessen Trägerschicht 58 begrenzten, mit Luft gefüllten Querschnitts. In Folge des Abrollens auf dem Boden verlagert sich dieser verengte Querschnitt in Laufrichtung L über den Mittelfussbereich 24 hin in den Ballen-Zehenbereich 26 hinein. Dieses Wandern der Verengung vom Fersenbereich 16 in den Ballen-Zehenbereich 26 führt zu einem Ausstossen von Luft aus dem Ventilationskanal 30 durch die Luftaustrittöffnungen 38, während nach dem Abkippen um die Kippkante 94, bzw. die durch den Mittelsohlenkörper 10 beim vorderen Ende der Fersenausnehmung 46 gebildete Kippkante, die Abdeckung 52 bzw. Innensohle 54 im Fersenbereich 16 entlastet wird, was in Folge der Elastizität der Abdeckung 52 bzw. der Innensohle 54 hinter der Verengung wieder zu einer Erweiterung des Querschnitts führt, wodurch durch die Lufteintrittöffnungen 20 frische Luft in den Ventilationskanal 30 eingesogen wird. Beim Gehen wird somit auf einem rein mechanischen Prinzip Luft ventilationsartig durch die Mittelsohle 12 gefördert. Durch diese aufgewärmte Luft wird durch die Luftaustrittsöffnungen 28 ausgestossen während frische, kühle Luft durch die Lufteintrittsöffnungen 22 eingesaugt wird.

Ist die Abdeckung 52 bzw. Innensohle 54 luftdurchlässig ausgebildet, wird weiter gegen den Fuss des Benutzers entsprechend kühle Luft gedrängt.

## Patentansprüche

1. Schuhboden mit einem einen sich über einen Fersenbereich (16), einen Mittelfussbereich (24) und einen Ballen-Zehenbereich (26) erstreckenden Mittelsohlenkörper (10) aufweisenden Mittelsohle (12) und einer Laufsohle (44), **dadurch gekennzeichnet, dass** der Mittelsohlenkörper (10) im Fersenbereich (16) wenigstens eine Lufteintrittöffnung (22), im Mittelfussbereich (24) und / oder Ballen-Zehenbereich (26) Luftaustrittöffnungen (28), sowie einen die Lufteintrittöffnung (22) mit den Luftaustrittöffnungen (28) verbindenden Ventilationskanal (30) aufweist, welcher auf der der Laufsohle (44) abgewandten Seite mittels einer - unter Belastung beim Gehen - elastisch in Richtung zur Laufsohle (44) nachgiebigen Abdeckung (52) überdeckt ist.

2. Schuhboden nach Anspruch 1, **dadurch gekennzeichnet, dass** in einem, in Laufrichtung (L), hinteren Abschnitt (14) des Fersenbereichs (16) sowohl aussenseitig (20) als auch innenseitig (18) je eine Lufteintrittöffnung (22) und im Mittelfussbereich (24) und / oder Ballen-Zehenbereich (26) sowohl aussenseitig als auch innenseitig Luftaustrittöffnungen (28) vorhanden sind.

3. Schuhboden nach Anspruch 2, **dadurch gekennzeichnet, dass** der Ventilationskanal (30) im Fersenbereich (16) einen V-förmigen, mit seinen Schenkeln (34) zu den Lufteintrittöffnungen (22) führenden Fersenabschnitt (32) und im Mittelfussbereich (24) und gegebenenfalls Ballen-Zehenbereich (26) einen an den Fersenabschnitt (32) anschliessenden Verteilerabschnitt (36) mit einem zentralen Kanalstammabschnitt (38) und von diesem seitlich abzweigenden, zu den Luftaustrittöffnungen (28) führenden Kanalastabschnitten (40) aufweist.

4. Schuhboden nach Anspruch 1 oder 2, **dadurch gekennzeichnet, dass** der Ventilationskanal (30) zwei wenigstens annähernd in Schuhbodenlängsrichtung (S) verlaufende, mit den Lufteintrittöffnungen (22) verbundene Kanalstammabschnitte (38') aufweist, wobei von einem der Kanalstammabschnitte (38') zu den aussenseitigen Luftaustrittöffnungen (28) und vom andern der Kanalstammabschnitte (38') zu den innenseitigen Luftaustrittöffnungen (28) führende Kanalastabschnitte (40) abzweigen.

5. Schuhboden nach einem der Ansprüche 1 bis 4, **dadurch gekennzeichnet, dass** die Abdeckung (52) eine Innensohle (54) aufweist, welche eine, vorzugsweise luftdurchlässige Trägerschicht (58) und, auf der dem Mittelsohlenkörper (10) zugewandten Seite der Trägerschicht (58), eine elastisch nachgiebige Stützschicht (64) aufweist.

6. Schuhboden nach Anspruch 5, **dadurch gekennzeichnet, dass** die Stützschicht (64) eine Vielzahl in einem Abstand zueinander angeordnete, von der Trägerschicht (58) abstehende, vorzugsweise doppelkegelförmige Stützelemente (60) aufweist, welche sich an der Mittelsohle (12) abstützen.

7. Schuhboden nach Anspruch 5, **dadurch gekennzeichnet, dass** die Stützschicht (64) eine Vielzahl, von der Trägerschicht (58) abstehende, wellenförmige Stützbänder (62) aufweist, welche sich an der Mittelsohle (12) abstützen.

8. Schuhboden nach Anspruch 5, **dadurch gekennzeichnet, dass** die Stützschicht (64)ein Abstandsgewirke (66) aufweist, welches sich an der Mittelsohle (12) abstützt.

9. Schuhboden nach einem der Ansprüche 1 bis 8, **dadurch gekennzeichnet, dass** in einer Fersenausnehmung (46) des Mittelsohlenkörpers (10) ein Fersenweichteil (48) angeordnet ist, die Laufsohle (44) vom Mittelsohlenkörper (10) und dem Fersenweichteil (48) - im unbelasteten Zustand - in einer konvex in Schubodenlängsrichtung (S) abgerundeten Form gehalten ist, und die Mittelsohle (12) im Fersenbereich (16) und in Mittelfussbereich (24) ein Verstärkungselement (86) mit einer derartigen Stabilität aufweist, dass die Mittelsohle (12) in ihrem oberhalb der Fersenweichteils (48) sich befindenden Abschnitt - bezüglich Belastungen während des Stehens und Gehens - wenigstens annähernd biegesteif ist.

10. Schuhboden nach Anspruch 9, **dadurch gekennzeichnet, dass** das Verstärkungselement (86) in den Mittelsohlenkörper (10) integriert ist und eine kanalartige Ausnehmung (96) für den Ventilationskanal (30) aufweist.

11. Schuhboden nach Anspruch 4 und 9, **dadurch gekennzeichnet, dass** das Verstärkungselement (86) im Mittelsohlenkörper (10) - in Schuhbodenquerrichtung - in einem Mittelbereich angeordnet ist und auf jeder Seite des Verstärkungselements (86) einer der Kanalstammabschnitte (38') verläuft.

12. Schuhboden nach Anspruch 11, **dadurch gekennzeichnet, dass** in den Mittelsohlenkörper (10) ein, vorzugsweise in Draufsicht U-förmiges, Ventilationseinsatzelement (68) integriert ist, welches mit einer im Querschnitt U-förmigen Kanalwand (74) die Kanalstammabschnitte (38') begrenzt und welches von der Kanalwand (74) im Fersenbereich (16) abstehende sowie mit den Kanalstammabschnitten (38') strömungsverbundene Lufteintrittrohrstummel (82) und von der Kanalwand (74) im Mittelfussbereich (24) und / oder Ballen-Zehenbereich (26) abstehende sowie mit den Kanalstammabschnitten (38') strömungsverbundene Luftaustrittrohrstummel (84) aufweist.

13. Gehgerät mit einem Schuhboden gemäss einem der Ansprüche 1 bis 12 und einem am Schuboden angeordneten Schaft (56).
